# EUROPÄISCHE PATENTSCHRIFT

(11) **EP 3 898 376 B1**
(45) Veröffentlichungstag und Bekanntmachung des Hinweises auf die Patenterteilung: **09.08.2023**
(21) Anmeldenummer: 19835366.6
(22) Anmeldetag: 17.12.2019
(51) Int. Cl.: B61D 25/00, B60J 3/04, B61L 23/00

(54) **AUTONOMES SCHIENENFAHRZEUG MIT FENSTERSCHEIBEN MIT STEUERBARER TRANSPARENZ**
AUTONOMOUS RAIL VEHICLE WITH WINDOW PANES OF CONTROLLABLE TRANSPARENCY
VÉHICULE FERROVIAIRE AUTONOME AVEC VITRES DE FENÊTRE À TRANSPARENCE COMMANDABLE

(30) Priorität: 18.12.2018 DE 102018132630
(43) Veröffentlichungstag der Anmeldung: 27.10.2021
(73) Patentinhaber: Bombardier Transportation GmbH, 10785 Berlin (DE)
(72) Erfinder: BUSCHBECK, Jan, 13509 Berlin (DE)
(74) Vertreter: Zimmermann & Partner Patentanwälte mbB
(86) Internationale Anmeldenummer: PCT/EP2019/085734
(87) Internationale Veröffentlichungsnummer: WO 2020/127330

(56) Entgegenhaltungen:
- EP-A1- 2 746 833
- WO-A1-2017/071911
- WO-A1-2019/025105
- DE-A1-102011 010 947
- DE-A1-102015 219 690
- FR-A1- 2 780 929
- JP-A- 2000 280 896
- JP-A- 2008 189 202
- JP-U- H0 655 926
- US-A1- 2018 079 284

## Beschreibung

Die Erfindung betrifft ein autonomes Schienenfahrzeug, insbesondere für den Transport von Personen, mit wenigstens einem Fenster mit einem Fensterglas, dessen Transparenz veränderlich ist.

Werden Fahrzeuge im Straßenverkehr in Unfälle verwickelt, können deren Fahrer oder Passagiere durch das Unfallerlebnis psychisch beeinträchtigt bzw. traumatisiert werden. Insbesondere bei autonom fahrenden Fahrzeugen, in welchen sich Passagiere auch in dem frontseitigen Fahrzeugende aufhalten, sind Passagiere betroffen. JP H06 55926 U zeigt ein Schienenfahrzeug, wobei die Frontscheibe bei Sonneneinstrahlung abgedunkelt wird.

WO 2017/071911 A1 zeigt ein autonomes Straßenfahrzeug, wobei die Durchlässigkeit der Windschutzscheibe in Abhängigkeit von der Verkehrssituation gesteuert wird.

Aufgabe der Erfindung ist, die traumatisierende Wirkung von Unfallsituationen zu reduzieren.

Diese Aufgabe wird erfindungsgemäß mit einer Vorrichtung nach Anspruch 1 gelöst. Weiterhin wird die Aufgabe mit einem Verfahren nach Anspruch 6 gelöst. Vorteilhafte Ausgestaltungen der Erfindung sind in den Unteransprüchen enthalten.

Erfindungsgemäß ist vorgesehen, dass bei Auftreten einer Unfallsituation die Einsehbarkeit des Unfallbereichs aus dem Fahrzeug heraus verringert werden kann. Fahrgäste können insbesondere durch die Fahrzeugfenster, vor allem durch das Frontfenster Einblick auf einen möglichen Unfall erhalten. Die Erfindung zielt daher darauf ab, die Transparenz der Fenster in Situationen, in welchen die Wahrscheinlichkeit des Auftretens eines Unfalls sehr groß ist, zu verringern.

Eine Veränderbarkeit der Transparenz wird ermöglicht, indem ein Fenster mit einem Fensterglas vorgesehen ist, dessen Transparenz veränderlich ist, mit einer Steuereinrichtung zur Steuerung der Transparenz des Fensterglases, wobei bei Eintritt eines Ausnahmefahrzustandes die Transparenz des Fensterglases durch die Steuereinrichtung verringerbar ist.

Zur Umsetzung dieser Funktion kann das Fenster z.B. "Intelligentes Glas" ("Smart Glass") aufweisen, dessen Lichtdurchlässigkeit durch das Anlegen einer elektrischen Spannung, das Ändern der Polarität einer angelegten Spannung oder durch eine Veränderung der Temperatur verändert werden kann. Derartiges Glas ist beispielsweise in der US 2017/036 157 6A1, in der US 5 352 504 A sowie in der WO 2014/135 467 A1 beschrieben.

Das Fenster kann elektrochromes Glas aufweisen. Entsprechend kann das Fenster elektrochrome Materialien umfassen, deren Lichtdurchlass über das Anlegen einer Gleichspannung verändert werden kann. Eine mikroskopisch dünne Schicht des Glases, die beispielsweise Wolframtrioxid oder Polyanilin enthalten kann, wird dadurch optisch aktiv und ändert ihre Lichtdurchlässigkeit. Auch die Verwendung von thermochromem Glas ist denkbar, wobei thermochrome Materialien Verwendung finden, deren Lichtabsorptionsvermögen sich mit der Temperatur ändert.

Gemäß einer bevorzugten Ausgestaltung der Erfindung ist in dem wenigsten einen Fenster Liquid-Crystal (LC)-Glas oder Polymer-Dispersed-Liquid-Crystal (PDLC)-Glas vorgesehen. Dieses wird durch das Anlegen einer elektrischen Spannung transparent. Dazu ist ein Polymer-Flüssigkristall-Film vorgesehen, der zwischen zwei Flachglasscheiben angeordnet und mit einer Stromquelle verbunden wird. Ohne angelegte Spannung sind Flüssigkeitskristallmoleküle innerhalb des Polymers willkürlich orientiert, so dass einfallendes Licht gestreut wird und das Glas zumindest teilweise intransparent ist. Bei Anlegen einer elektrischen Spannung orientieren sich die Flüssigkeitskristallmoleküle im elektrischen Feld und das Glas wird transparent.

In Fahrzeugen finden Scheiben Anwendung, deren Transparenz bei Bedarf verringert werden kann. Die Verringerung der Transparenz dient insbesondere der Verringerung der Sonneneinstrahlung, z.B. um die Erwärmung eines Fahrzeuginnenraumes durch ein Dachfenster zu verringern, oder der Herstellung einer Privatsphäre, um zwischen benachbarten Räumen eine Sichtgrenze herzustellen.

In einer bevorzugten Variante der Erfindung kann das Fensterglas undurchsichtig schaltbar ausgestaltet sein. Auf diese Weise ist sichergestellt, dass Fahrgäste möglichst wenig von einem potentiell traumatisierenden Ereignis erfahren.

Die Steuereinrichtung kann mit einem Bedienelement für eine Fahrzeugkomponente oder mit einer Fahrzeugkomponente gekoppelt sein. Beispielsweise kann die Steuereinrichtung mit einem Bedienelement für eine Bremsvorrichtung oder mit einer Bremsvorrichtung des Fahrzeuges signalübertragend gekoppelt sein, wobei in Folge der Betätigung der Bremsvorrichtung durch die Steuereinrichtung die Transparenz des Fensterglases verringerbar ist.

Erfindungsgemäß ist eine Erkennungseinrichtung zur Erkennung eines Ausnahmefahrzustandes vorgesehen, wobei bei Erkennung eines Ausnahmefahrzustandes ein Signal an die Steuereinrichtung erzeugbar ist, infolge dessen die Transparenz des Fensterglases durch die Steuereinrichtung verringerbar ist. Insbesondere wenn keine direkte Kopplung der Steuereinrichtung mit einem Bedienelement oder einer Fahrzeugkomponente möglich oder erwünscht ist, kann die Erkennung eines Ausnahmefahrzustandes über eine Erkennungseinrichtung erfolgen.

Die Erkennungseinrichtung kann Sensoren zur Ermittlung der Geschwindigkeit des Fahrzeuges, des Gewichtes bzw. der Beladung des Fahrzeuges, des Fahrweggefälles und/oder zur Erkennung von Gegenständen und/oder Personen auf dem Fahrweg aufweisen. Des Weiteren kann die Erkennungseinrichtung eine Vorrichtung zur Ermittlung des momentanen Kraftschlussbeiwertes zwischen Rädern und Schiene bzw. Fahrbahn umfassen. Der Kraftschlussbeiwert kann beispielsweise nach dem in der EP 2 918 459 A1 beschriebenen Verfahren bestimmt werden. Die Erkennungseinrichtung kann außerdem Kameras und/oder Radarvorrichtungen und/oder Laservorrichtungen umfassen. Die Sensoren und/oder Vorrichtungen können Teil eines fahrerunterstützenden Systems und/oder eines autonomen Fahrsystems sein.

Bevorzugt kann das Fensterglas ein Frontfenster und/oder ein Seitenfenster des Fahrzeuges bilden. Das Fensterglas kann ein dem Frontfenster benachbartes Seitenfenster und/oder ein in der vorderen Fahrzeughälfte angeordnetes Fenster bilden. Damit wird der im vorderen Fahrzeugbereich höheren Wahrscheinlichkeit von Kollisionen Rechnung getragen.

Das Fahrzeug ist ein Schienenfahrzeug. Durch die Schienenbindung ist der Fahrweg eines Schienenfahrzeuges weitestgehend vorbestimmt, so dass sich z.B. die Wahrscheinlichkeit möglicher Kollisionen auf dem Schienenweg relativ genau abschätzen lässt.

Das Fahrzeug ist ein autonomes, d.h. ein autonom fahrendes Fahrzeug. Das Fahrzeug kann insbesondere ohne Fahrzeugführer betreibbar sein. Das Fahrzeug weist dazu bevorzugt (nach der Klassifizierung der Norm SAE J3016) einen SAE-Level von wenigstens 3 (bedingte Automation), vorzugsweise von wenigstens 4 (hohe Automation), äußerst vorzugsweise von wenigstens 5 (volle Automation) auf. Das Fahrzeug kann zudem ohne Fahrerkabine ausgestaltet sein. Insbesondere bei autonomen Fahrzeugen ist die Wahrscheinlichkeit groß, dass sich eine Vielzahl von Passagieren im Frontbereich aufhält. Zudem ist bei autonomen Fahrzeugen nicht zu befürchten, dass eine verringerte Transparenz des Fensterglases zu einer Einschränkung der Handlungsfähigkeit eines Fahrers führt. Eine Verringerung der Transparenz des Fensterglases kann daher verhältnismäßig früh erfolgen. Das Steuerungssystem des Fahrzeuges kann zur Bestimmung der Wahrscheinlichkeit des Auftretens eines Unfallereignisses genutzt werden.

Eine Verringerung der der Transparenz des Fensterglases soll erfolgen, wenn ein Ausnahmefahrzustand auftritt. Ein Ausnahmefahrzustand ist ein Zustand, in dem die Wahrscheinlichkeit eines Eintretens eines Unfalls erhöht ist und/oder einen vorbestimmten Wert überschreitet. Beispielsweise kann die Wahrscheinlichkeit einer Kollision mit einem auf dem Fahrweg befindlichen Gegenstand oder einer Person erhöht sein oder einen vorbestimmten Wert überschreiten. Die Erkennungseinrichtung kann derart ausgestaltet sein, dass bei einer Wahrscheinlichkeit des Eintretens eines Unfalls von größer 0,5, vorzugsweise von größer 0,8, äußerst vorzugsweise von 1, ein Ausnahmefahrzustand detektierbar ist.

In einer weiteren Variante der Erfindung ist ein Ausnahmefahrzustand bereits bei einer geringen Wahrscheinlichkeit des Eintretens eines Unfalls, insbesondere von kleiner 0,5, detektierbar. Insbesondere bei sich bewegenden Hindernissen kann der Ausnahmefahrzustand bereits bei einer geringen Wahrscheinlichkeit des Auftretens einer Kollision detektierbar sein.

Die Steuereinrichtung kann mit der Fahrzeugsteuerung gekoppelt sein. Der Ausnahmefahrzustand kann durch eine Betätigung der Fahrzeugsteuerung auslösbar sein. Beispielsweise kann durch die Auslösung einer Schnellbremsung, also einer Bremsung mit maximaler Bremskraft und schnellstmöglicher Wirkung, eine Verringerung der Transparenz über die Steuereinrichtung einstellbar sein. Alternativ oder zusätzlich kann das Fahrzeug eine automatische Auslöseeinrichtung für eine Schnellbremsung aufweisen.

Weist das Fahrzeug eine Erkennungseinrichtung auf, kann ein Ausnahmefahrzustand durch eine Schnellbremsung definiert sein. Die Erkennungseinrichtung kann entsprechend ausgestaltet sein, bei Auslösung einer Schnellbremsung einen Ausnahmefahrzustand zu erkennen. Löst der Fahrzeugführer eine Schnellbremsung aus, kann mit der Auslösung der Schnellbremsung ein Signal an die Erkennungseinrichtung gesendet werden, durch das die Erkennungseinrichtung den Ausnahmefahrzustand erkennt.

Erfindungsgemäß ist der Ausnahmefahrzustand durch ein Hindernis auf einem Fahrweg definiert, das sich innerhalb eines momentanen Bremsweges des Fahrzeuges befindet. Die Erkennungseinrichtung kann zur Erkennung von Hindernissen ausgestaltet sein. Auf diese kann eine Verringerung der Transparenz der Fensterscheibe bereits vor Einleitung einer Bremsung gestartet werden.

Der Ausnahmefahrzustand kann durch ein Hindernis auf dem Fahrweg definiert sein, das sich innerhalb eines momentanen Mindest-Bremsweges des Fahrzeuges befindet. Die Erkennungseinrichtung kann wenigstens einen Abstandssensor aufweisen, durch den der Abstand zwischen dem Fahrzeug und auf dem Fahrweg befindlichen Gegenständen oder Personen bestimmt werden kann. Der Mindest-Bremsweg kann mit über Messeinrichtungen bzw. Sensoren erfassten und/oder geschätzten Werten über die Fahrzeuggeschwindigkeit, das Fahrzeuggewicht, den Kraftschlussbeiwert der Rad-Fahrweg-Kontakte bzw. bei einem Schienenfahrzeug der Rad-Schiene-Paarungen und/oder das Fahrweggefälle ermittelt werden. Wird zwischen einer Person bzw. einem Gegenstand auf dem Fahrweg und dem Fahrzeug ein Abstand ermittelt, der geringer ist als ein zugleich ermittelter Mindestbremsweg, erfolgt ein Signal von der Erkennungseinrichtung an die Steuereinrichtung, in Folge dessen die Steuereinrichtung die Transparenz des Fensterglases verringert.

Gemäß einer weiteren bevorzugten Ausgestaltung der Erfindung kann der Ausnahmefahrzustand bereits bei Erkennung einer Person auf dem Fahrweg eintreten. Die Erkennungseinrichtung kann bei Erkennung einer Person auf den Fahrweg ein den Ausnahmefahrzustand signalisierendes Signal an die Steuereinrichtung übermitteln. Die Identifizierung eines Ausnahmefahrzustandes kann dabei unabhängig von Fahrzeug- oder Fahrwegparametern erfolgen.

In einer weiteren Variante der Erfindung kann bei Erkennung eines Ausnahmefahrzustandes eine akustische Warnung auslösbar sein. Die Steuereinrichtung kann bei Empfang eines entsprechenden Signals von der Erkennungseinrichtung die Betätigung eines akustischen Signalgebers auslösen. Die akustische Warnung kann bereits vor der Verringerung der Transparenz des Fensterglases auslösbar sein.

Zudem kann in einer weiteren zweckmäßigen Variante der Erfindung bei Erkennung eines Ausnahmefahrzustandes wenigstens ein akustisches Signal auslösbar sein, durch das im Innenraum des Fahrzeuges möglicherweise auftretende Kollisionsgeräusche übertönbar sind.

In einem erfindungsgemäßen Verfahren zur Steuerung der Transparenz von Fensterscheiben eines Fahrzeuges erfolgt mit Entstehung eines Ausnahmefahrzustandes ein Signal an eine Steuereinrichtung, worauf hin die Steuereinrichtung die Transparenz des Fensterglases verringert.

In einer bevorzugten Variante des Verfahrens kann der Ausnahmefahrzustand mit einer Schnellbremsung entstehen. Löst der Fahrzeugführer eine Schnellbremsung aus, z.B. weil er eine Kollision befürchtet, entsteht mit der Schnellbremsung ein Ausnahmefahrzustand, in Folge dessen die Transparenz des Fensterglases verringert wird. Ein Signal an die Steuereinrichtung zur Verringerung der Transparenz kann dazu über ein zur Auslösung der Schnellbremsung vorgesehenes Bedienelement ausgelöst werden.

In einer zweckmäßigen Weiterbildung des Verfahrens kann eine Erkennungseinrichtung den Fahrzeugzustand und/oder den Fahrwegzustand bestimmen und nach Erkennung eines Ausnahmefahrzustandes die Transparenz des Fensterglases verringern und/oder eine Schnellbremsung auslösen. Den Fahrzeugzustand bestimmende Parameter können insbesondere das Fahrzeuggewicht und/oder die Fahrzeuggeschwindigkeit sein. Den Fahrwegzustand bestimmende Parameter können insbesondere das Fahrweggefälle bzw. die Fahrwegsteigung und/oder der Kraftschlussbeiwert der Rad-Schiene-Paarung sein.

Die beiliegenden Zeichnungen veranschaulichen erfindungsgemäße Ausführungsformen und dienen zusammen mit der Beschreibung der Erläuterung der Prinzipien der Erfindung. Es zeigen:
Fig. 1 Eine schematische Darstellung eines erfindungsgemäßen Fahrzeuges auf einem Fahrweg;
Fig. 2 Eine schematische Darstellung des Fahrzeuges der Fig. 1 in einem Ausnahmefahrzustand.

Im Folgenden wird unter Bezugnahme auf die Figuren 1 und 2 ein bevorzugtes Ausführungsbeispiel des erfindungsgemäßen Fahrzeuges beschrieben.

In Fig. 1 ist ein erfindungsgemäßes Fahrzeug 1 auf einem Fahrweg 2 gezeigt. Das Fahrzeug 1 ist ein Schienenfahrzeug, dessen Fahrweg 2 von Schienen gebildet ist. Das Fahrzeug umfasst einen ersten Wagen 3 und einen zweiten Wagen 4. In der dargestellten Situation bewegt sich das Fahrzeug in eine Fahrtrichtung 5. Jeder der Wagen 3, 4 ist mit einer Vielzahl von Seitenfenstern 6 versehen. Außerdem weist der Wagen 3 an seinem in Fahrtrichtung 5 weisenden Ende ein Frontfenster 7 auf, der Wagen 4 an seinem entgegen der Fahrtrichtung 5 weisenden Ende ein Heckfenster 8. Das Fahrzeug 1 ist für einen Betrieb in zwei Fahrtrichtungen ausgelegt. Entsprechend kann bei entgegengesetzter Fahrtrichtung das Frontfenster 7 ein Heckfenster bilden, das Heckfenster 8 ein Frontfenster.

Auf dem Fahrweg 2, in Fahrtrichtung 5 vor dem Fahrzeug 1 befindet sich ein Körper 9, der ein Hindernis bildet. Der hier schematisch dargestellte Körper 9 kann beispielsweise ein Gegenstand oder eine Person sein. Der Körper 9 ist mit einem Abstand D von dem Fahrzeug 1 beabstandet.

Das Fahrzeug 1 weist in der dargestellten Situation eine Geschwindigkeit V auf. Bei einem Bremsvorgang des Fahrzeuges 1 wirken Reibpaarungen 10 zwischen Rädern 11 des Fahrzeugs 1 und dem hier als Schiene ausgestalteten Fahrweg 2. Die maximal mögliche Verzögerung des Fahrzeuges 1 wird dabei durch den Kraftschlussbeiwert der Reibpaarungen 10 bestimmt. Dabei kann sich der Kraftschlussbeiwert aufgrund der Witterungsverhältnisse, d.h. z.B. aufgrund von Nässe oder Glätte, und aufgrund der Materialbeschaffenheit des Fahrweges und der Räder unterscheiden.

Das Fahrzeug weist eine hier nicht gezeigte Erkennungseinrichtung auf, die unter Berücksichtigung des Kraftschlussbeiwertes der Reibpaarungen 10 und weiterer Parameter des Fahrzeuges und des Fahrweges, wie der Fahrzeuggeschwindigkeit, der Fahrzeugbeladung und der Steigung des Fahrweges, den bei einer Schnellbremsung mindestens erforderlichen Bremsweg B bestimmt. Für eine Fahrassistenz oder eine autonome Fahrzeugsteuerung vorgesehene Vorrichtungen und/oder Sensoren können dazu zugleich der Erkennungseinrichtung zugeordnet sein bzw. die Erkennungseinrichtung kann Teil eine Fahrzeugsteuerungssystems sein.

In den Fenstern 6, 7, 8 ist ein Liquid-Crystal (LC)-Glas vorgesehen. Dieses wird durch das Anlegen einer elektrischen Spannung transparent. Ein Polymer-Flüssigkristall-Film zwischen zwei Flachglasscheiben ist dazu mit einer durch eine Steuereinrichtung regelbare Stromquelle verbunden. In dem in Fig. 1 gezeigten Zustand des Fahrzeuges 1 ist an dem Polymer-Flüssigkristall-Film eine Spannung angelegt. Die Flüssigkeitskristallmoleküle sind im elektrischen Feld orientiert und das Glas ist transparent.

Erkennt die Erkennungseinrichtung einen Ausnahmefahrzustand, sendet diese ein Signal an die Steuereinrichtung, in Folge dessen diese die elektrisch leitende Verbindung zwischen dem Polymer-Flüssigkristall-Film und der Stromquelle unterbricht. Ohne angelegte Spannung sind die Flüssigkeitskristallmoleküle innerhalb des Polymers willkürlich orientiert, so dass einfallendes Licht gestreut wird und das Glas zumindest teilweise intransparent ist.

In dem Beispiel der Fig. 2 liegt ein Ausnahmefahrzustand vor. Der Bremsweg B ist größer als der Abstand D von dem Körper 9. In diesem Fall wird die Erkennungseinrichtung folglich ein Signal an die Steuereinrichtung senden, in Folge dessen die Spannungsversorgung des Polymer-Flüssigkristall-Film unterbrochen wird. Dabei ist die Verringerung der Transparenz auf in Fahrtrichtung 5 vorne angeordnete Fenster beschränkt. In diesem Beispiel werden das Frontfenster 7 und ein dem Frontfenster 7 am nächsten liegendes Seitenfenster 6 angesteuert, das Fensterglas dieser Fenster 6, 7 wird folglich intransparent. Alternativ ist denkbar, dass nur das Frontfenster 7 und/oder mehrere der Seitenfenster 6 angesteuert werden. Wird das Fahrzeug 1 durch einen Fahrzeugführer geführt, werden durch die Steuereinrichtung bevorzugt nur die Transparenz von Seitenfenstern 6 verringert.

Die beschriebenen und dargestellten spezifischen Ausführungsformen sind für die Ausführung der Erfindung nicht bindend, sondern können im Rahmen der vorliegenden Erfindung geeignet modifiziert werden, ohne vom Schutzbereich der vorliegenden Erfindung abzuweichen.

### Bezugszeichenliste

- D: Abstand (Körper)
- B: Bremsweg
- 1: Fahrzeug
- 2: Fahrweg
- 3: Erster Wagen
- 4: Zweiter Wagen
- 5: Fahrtrichtung
- 6: Seitenfenster
- 7: Frontfenster
- 8: Heckfenster
- 9: Körper
- 10: Reibpaarung
- 11: Rad

## Patentansprüche

1. Autonomes Schienenfahrzeug (1), insbesondere für den Transport von Personen, mit wenigstens einem Fenster (6, 7, 8) mit einem Fensterglas, dessen Transparenz veränderlich ist, mit einer Steuereinrichtung zur Steuerung der Transparenz des Fensterglases, wobei bei Eintritt eines Ausnahmefahrzustandes die Transparenz des Fensterglases durch die Steuereinrichtung verringerbar ist, wobei der Ausnahmefahrzustand durch ein Hindernis auf dem Fahrweg (2) definiert ist, das sich innerhalb eines momentanen Bremsweges (B) des Fahrzeuges (1) befindet, wobei eine Erkennungseinrichtung zur Erkennung des Ausnahmefahrzustandes vorgesehen ist, wobei bei Erkennung des Ausnahmefahrzustandes ein Signal an die Steuereinrichtung erzeugbar ist, infolge dessen die Transparenz des Fensterglases durch die Steuereinrichtung verringerbar ist.

2. Autonomes Schienenfahrzeug (1) nach Anspruch 1, wobei das Fensterglas undurchsichtig schaltbar ausgestaltet ist.

3. Autonomes Schienenfahrzeug (1) nach einem der obigen Ansprüche, wobei das Fensterglas ein Frontfenster (7) und/oder ein Seitenfenster (6) des Fahrzeuges (1) bildet.

4. Autonomes Schienenfahrzeug (1) nach einem der obigen Ansprüche, wobei der Ausnahmefahrzustand zusätzlich durch eine Schnellbremsung definiert ist oder ausgelöst wird.

5. Autonomes Schienenfahrzeug (1) nach einem der obigen Ansprüche, wobei der Ausnahmefahrzustand bei Erkennung einer Person auf dem Fahrweg (2) eintritt.

6. Verfahren zur Steuerung der Transparenz von Fensterscheiben eines autonomen Schienenfahrzeugs (1) nach einem der obigen Ansprüche, wobei mit Entstehung eines Ausnahmefahrzustandes ein Signal an eine Steuereinrichtung erfolgt, worauf hin die Steuereinrichtung die Transparenz eines Fensterglases verringert, wobei der Ausnahmefahrzustand durch ein Hindernis auf dem Fahrweg (2) definiert ist, das sich innerhalb eines momentanen Bremsweges (B) des Fahrzeuges (1) befindet.

7. Verfahren nach Anspruch 6, wobei der Ausnahmefahrzustand zusätzlich mit Auslösung einer Schnellbremsung entsteht.

8. Verfahren nach Anspruch 6, wobei die Erkennungseinrichtung den Fahrzeugzustand und/oder den Fahrwegzustand bestimmt und nach Erkennung des Ausnahmefahrzustandes die Transparenz des Fensterglases verringert und vorzugsweise zusätzlich eine Schnellbremsung auslöst.

## Claims

1. Autonomous rail vehicle (1), particularly for the transport of persons,
comprising at least one window (6, 7, 8) with a window glass, the transparency of which is variable,
comprising a control device for controlling the transparency of the window glass,
wherein the transparency of the window glass is reducible by the control device on the occurrence of an exceptional driving state,
wherein the exceptional driving state is defined by an obstacle on the travel path (2) which is located within a current braking path (B) of the vehicle (1),
wherein a detection device for detecting the exceptional driving state is provided,
wherein on the detection of the exceptional driving state, a signal to the control device is generatable, as a result of which the transparency of the window glass is reducible by the control device.

2. Autonomous rail vehicle (1) according to claim 1, wherein the window glass is configured to be opaque switchable.

3. Autonomous rail vehicle (1) according to one of the preceding claims, wherein the window glass forms a front window (7) and/or a side window (6) of the vehicle (1).

4. Autonomous rail vehicle (1) according to one of the preceding claims, wherein the exceptional driving state is additionally defined or initiated by an emergency braking.

5. Autonomous rail vehicle (1) according to one of the preceding claims, wherein the exceptional driving state occurs on detection of a person on the travel path (2).

6. Method for controlling the transparency of window panes of an autonomous rail vehicle (1) according to one of the preceding claims,
wherein with appearance of an exceptional driving state a signal to a control device takes place, whereupon the control device reduces the transparency of a window glass,
wherein the exceptional driving state is defined by an obstacle on the travel path (2) which is located within a current braking path (B) of the vehicle (1).

7. Method according to claim 6, wherein the exceptional driving state additionally occurs with the initiation of an emergency braking.

8. Method according to claim 6, wherein the detection device determines the vehicle state and/or the travel path state and, after the detection of the exceptional driving state, reduces the transparency of the window glass and preferably additionally initiates an emergency braking.

## Revendications

1. Véhicule (1) ferroviaire autonome, en particulier pour le transport de personnes, comportant au moins une fenêtre (6, 7, 8) comportant une vitre de fenêtre dont la transparence est variable, comportant un dispositif de commande permettant de commander la transparence de la vitre de fenêtre, dans lequel, en cas de survenance d'un état de circulation exceptionnel, la transparence de la vitre de fenêtre peut être réduite par le dispositif de commande, dans lequel l'état de circulation exceptionnel est défini par un obstacle sur la voie de circulation (2) qui est situé à l'intérieur d'une distance de freinage instantanée (B) du véhicule (1), dans lequel un dispositif de détection permettant de détecter l'état de circulation exceptionnel est prévu, dans lequel, en cas de détection de l'état de circulation exceptionnel, un signal peut être généré au niveau du dispositif de commande, en conséquence duquel la transparence de la vitre de fenêtre peut être réduite par le dispositif de commande.

2. Véhicule (1) ferroviaire autonome selon la revendication 1, dans lequel la vitre de fenêtre est configurée de manière à pouvoir être commutée pour être opaque.

3. Véhicule (1) ferroviaire autonome selon l'une des revendications précédentes, dans lequel la vitre de fenêtre forme une fenêtre avant (7) et/ou une fenêtre latérale (6) du véhicule (1).

4. Véhicule (1) ferroviaire autonome selon l'une des revendications précédentes, dans lequel l'état de circulation exceptionnel est en outre défini ou déclenché par un freinage d'urgence.

5. Véhicule (1) ferroviaire autonome selon l'une des revendications précédentes, dans lequel l'état de circulation exceptionnel survient lors de la détection d'une personne sur la voie de circulation (2).

6. Procédé permettant de commander la transparence de vitres de fenêtres d'un véhicule (1) ferroviaire autonome selon l'une des revendications précédentes, dans lequel, lorsqu'un état de circulation exceptionnel se produit, un signal est réalisé au niveau d'un dispositif de commande, suivant quoi le dispositif de commande réduit la transparence d'une vitre de fenêtre, dans lequel l'état de circulation exceptionnel est défini par un obstacle sur la voie de circulation (2) qui est situé à l'intérieur d'une distance de freinage instantanée (B) du véhicule (1).

7. Procédé selon la revendication 6, dans lequel l'état de circulation exceptionnel se produit en outre avec le déclenchement d'un freinage d'urgence.

8. Procédé selon la revendication 6, dans lequel le dispositif de détection détermine l'état du véhicule et/ou l'état de la voie de circulation et, après la détection de l'état de circulation exceptionnel, réduit la transparence de la vitre de fenêtre et de préférence déclenche en outre un freinage d'urgence.
